# EUROPÄISCHE PATENTSCHRIFT

(11) **EP 3 749 857 B1**
(45) Veröffentlichungstag und Bekanntmachung des Hinweises auf die Patenterteilung: **08.03.2023**
(21) Anmeldenummer: 19715863.7
(22) Anmeldetag: 29.03.2019
(51) Int. Cl.: F04B 1/324, F04B 49/00, F03C 1/40, F04B 53/14

(54) **AXIALKOLBENPUMPE IN SCHRÄGSCHEIBENBAUART**
SWASH PLATE-TYPE AXIAL PISTON PUMP
POMPE À PISTONS AXIAUX DE TYPE À PLATEAU INCLINABLE

(30) Priorität: 19.04.2018 DE 102018003207
(43) Veröffentlichungstag der Anmeldung: 16.12.2020
(73) Patentinhaber: Hydac Drive Center GmbH, 89129 Langenau (DE)
(72) Erfinder: KRONPASS, Manuel, 94104 Tittling (DE)
(74) Vertreter: Bartels und Partner, Patentanwälte
(86) Internationale Anmeldenummer: PCT/EP2019/057982
(87) Internationale Veröffentlichungsnummer: WO 2019/201574

(56) Entgegenhaltungen:
- DE-A1- 3 626 619
- DE-A1-102013 008 681

## Beschreibung

Die Erfindung betrifft eine Axialkolbenpumpe in Schrägscheibenbauart, insbesondere für Hydraulikanlagen, mit den Merkmalen im Oberbegriff des Anspruchs 1.

Axialkolbenpumpen in Schrägscheibenbauart sind Stand der Technik. Sie finden verbreitet Einsatz für die Druckmittelversorgung von Verbrauchern wie Arbeitszylindern, Hydromotoren und dergleichen. Axialkolbenpumpen der eingangs genannten Gattung, bei denen die Schrägscheibe in ihrer Neigung gegenüber der Drehachse verstellbar ist, zeichnen sich gegenüber ebenfalls bekannten Axialkolbenpumpen mit feststehender Schrägscheibe durch eine bessere Energiebilanz im Betrieb aus. Während Pumpen mit feststehender Schrägscheibe als Konstantpumpe bei vorgegebener Antriebsdrehzahl stets einen konstanten Volumenstrom des Fluids fördern, auch wenn keine Energie von druckmittelbetätigten Aggregaten angefordert wird und daher im Leerlauf die Strömungswiderstände im Hydraulikkreislauf überwunden werden müssen, wofür Antriebsenergie aufgewendet wird, die keine Nutzenergie liefert, ist durch die Verstellmöglichkeit der Schrägscheibenneigung das Fördervolumen auf Null einstellbar und der Bedarf an Antriebsenergie minimierbar. Eine Axialkolbenpumpe der eingangs genannten Art ist in dem Dokument WO 2014/187512 A1 offenbart. Die Herstellung der bekannten Axialkolbenpumpen dieser Gattung ist kostenintensiv, weil für die Verstelleinrichtung mit der getrieblichen Verbindung, die die Linearbewegung des jeweiligen Betätigungskolbens des zumindest einen feststehenden Betätigungszylinders in eine Schwenkbewegung der Schrägscheibe umwandelt, ein erheblicher konstruktiver Aufwand erforderlich ist.

Die DE 10 2013 008 681 A1, aus der die voranstehend genannte WO 2014/187512 A1 hervorgegangen ist, offenbart eine Axialkolbenpumpe in Schrägscheibenbauart, insbesondere für Hydraulikanlagen, mit einer in einem Pumpengehäuse um eine Drehachse rotierend antreibbaren Zylindertrommel, in der Kolben axial bewegbar angeordnet sind, die sich mit ihrem außerhalb der Zylindertrommel zugänglichen Betätigungsende an einer Schrägscheibe zumindest mittelbar abstützen, die zur Einstellung des Hubes der Kolben und damit des durch diese erzeugten Fluid-Systemdrucks in gewünschte Neigungswinkel relativ zur Drehachse mittels einer Verstelleinrichtung schwenkbar ist, die zumindest einen Schwenkhebel aufweist, der mittels eines Stelltriebes in mindestens eine Richtung auslenk- und wieder rückstellbar ist und der in mindestens einem hydraulisch betätigbaren Betätigungszylinder jeweils einen Betätigungskolben aufweist, der an einem Ende an einer Anlenkstelle des Schwenkhebels angreift, wobei der zumindest eine Betätigungskolben an seinem der Anlenkstelle abgekehrten Ende eine Führungsfläche aufweist, die in Anlage mit einer zugeordneten Führungsfläche des Betätigungszylinders ist, wobei mindestens ein Ausgleichsmittel vorhanden ist, das die Führungsflächen in ihrer jeweiligen Lage zueinander ausrichtet, wobei zwei Betätigungskolben vorgesehen sind, die beide mindestens eines der Ausgleichsmittel aufweisen, wobei ein zweiter Betätigungszylinder mit gemeinsamer, zur Drehachse senkrechter Zylinderachse dem ersten Betätigungszylinder gegenüberliegt, wobei der Betätigungskolben des zweiten Betätigungszylinders hydraulisch entgegen der Bewegung des Kolbens des ersten Betätigungszylinders bewegbar ist, und wobei das Ende der Kolbenstange des zweiten Betätigungszylinders am Betätigungsteil der Schrägscheibe ein Kugelgelenk ausbildet.

Aus der DE 36 26 619 A1 sind weitere Axialkolbenpumpen bekannt. Im Hinblick auf diese Problematik stellt sich die Erfindung die Aufgabe, eine Axialkolbenpumpe zur Verfügung zu stellen, deren Verstelleinrichtung für die Lageeinstellung der Schrägscheibe sich bei vergleichsweise einfacherem Aufbau durch eine hohe Betriebssicherheit auszeichnet. Erfindungsgemäß ist diese Aufgabe durch eine Axialkolbenpumpe gelöst, die die Merkmale des Patentanspruchs 1 in seiner Gesamtheit aufweist. Gemäß dem kennzeichnenden Teil des Patentanspruchs 1 ist vorgesehen, dass ein zweites Ausgleichsmittel zwischen dem zweiten Betätigungszylinder und dessen Kolbenstange mit einer die ballig gestaltete Führungsfläche bildenden Führungszone des Kolbens des zweiten Betätigungszylinders gebildet ist.

Durch die bei der Erfindung vorgesehene Ausgleichseinrichtung, die eine gegenseitige Lageausrichtung von kolbenseitigen Führungsflächen und zylinderseitigen Führungsflächen bewirkt, lässt sich der Stelltrieb mit nur einer einzigen Anlenkstelle zwischen Schwenkhebel und dem Betätigungskolben realisieren. Um den Kolben des Betätigungszylinders bei den Einstellbewegungen, bei denen der Schwenkhebel eine zur Zylinderachse des Betätigungszylinders quer verlaufende Schwenkbewegung ausführt, frei von Zwangskräften zu halten, ist bei der erwähnten bekannten Lösung zwischen Kolben und Kolbenstange des Betätigungskolbens ein Kugelgelenk ausgebildet. Dank des Vorhandenseins des Ausgleichsmittels kommt bei der Erfindung dieses Kugelgelenk in Wegfall, so dass der Betätigungskolben mit seiner Kolbenstange einstückig durch ein Drehteil gebildet sein kann. Neben der dadurch erreichten Vereinfachung und Verringerung der Herstellkosten verringern sich durch den Wegfall des im Kolben befindlichen Kugelgelenks auch die Reibungskräfte und die Hysterese.

Das Ausgleichsmittel kann zumindest teilweise aus einer ballig ausgebildeten Außenkontur zumindest einer der Führungsflächen und/oder einer federnd nachgiebigen Dichtungsanordnung am freien Ende zumindest eines jeweiligen Betätigungskolbens und/oder einer Druckfederanordnung und/oder einer Schmiermittelversorgung gebildet sein.

Mit besonderem Vorteil kann die Anordnung so getroffen sein, dass ein Betätigungskolben mit seiner freien Stirnseite an einer Systemdruck- und der andere Betätigungskolben mit seiner freien Stirnseite an eine Steuerdruckseite angeschlossen ist, die Teil der Betätigungseinrichtung für die Verstelleinrichtung sind.

Die Schmiermittelversorgung kann einen Längskanal durch einen der Betätigungskolben, der vorzugsweise der Systemdruckseite zugeordnet ist, sowie einen weiteren Kanal in der Anlenkstelle des Schwenkhebels aufweisen. Mit Vorteil kann hierbei eine Drossel an der freien Stirnseite des Betätigungskolbens den Eingang des Längskanals bilden.

Bei besonders vorteilhaften Ausführungsbeispielen weist der jeweilige Betätigungskolben, zu seiner Stirnseite benachbart, eine durch mindestens einen Kolbenring gebildete Dichtzone und an diese anschließend eine Führungszone auf, die die eine ballige Führungsfläche bildet, die durch Anlage an der Führungsfläche des Betätigungszylinders das Ausgleichsmittel bildet, wobei sich an die Führungszone ein im Durchmesser verringerter Abschnitt anschließt, der den Übergang zur Kolbenstange des Betätigungskolbens bildet.

Bei vorteilhaften Ausführungsbeispielen ist die Anlenkstelle durch ein Kugelgelenk mit einem am freien Ende des Schwenkhebels gebildeten Kugelkopf und einer Kugelpfanne am jeweiligen Betätigungskolben gebildet, wobei die Federanordnung Kugelkopf und jeweilige Kugelpfanne kraftschlüssig miteinander in Anlage hält. Dadurch lässt sich der gesamte Stelltrieb spielfrei gestalten.

Die Anordnung kann mit Vorteil derart getroffen sein, dass die Federanordnung gleichzeitig die Schrägscheibe in die der maximalen Pumpenförderung entsprechende Schwenkstellung vorspannt. Durch diese Doppelfunktion der Federanordnung braucht der Betätigungszylinder nicht als doppeltwirkender Zylinder für die Erzeugung von Stellbewegungen in beide Richtungen ausgelegt zu sein, sondern es kann ein einfach wirkender Betätigungszylinder vorgesehen sein, der lediglich eine Stellbewegung aus der Schwenkstellung für maximale Pumpenförderung hin zu geringerem Fördervolumen, bis zu Null-Förderung hin, bewirkt.

In besonders vorteilhafter Weise kann die Federanordnung eine Druckfeder aufweisen, die die Kolbenstange des zweiten Betätigungskolbens für die Bewegung vorspannt, die dem Ausfahren des Betätigungskolbens des zweiten Betätigungszylinders und dem Einfahren des Betätigungskolbens des ersten Betätigungszylinders und damit dem Schwenken des Schwenkhebels aus der achsparallelen Richtung in Richtung auf die Stellung der maximalen Pumpenförderung entspricht.

Hinsichtlich der Betätigung der Verstelleinrichtung kann die Anordnung mit Vorteil so getroffen sein, dass der erste Betätigungszylinder mit einem Steuerdruck für die Einstellung der Pumpenförderung und der zweite Betätigungszylinder mit dem herrschenden Systemdruck beaufschlagt sind. Dadurch ist die Verstelleinrichtung bei fehlendem Systemdruck, also bei Stillstand der Pumpe, durch die Kraft der Druckfeder auf die Maximal-Förderung eingestellt. Beim Betrieb der Pumpe mit sich ergebendem Systemdruck bleibt die Einstellung auf Maximal-Förderung so lange beibehalten, bis die durch den Steuerdruck im ersten Betätigungszylinder erzeugte Stellkraft die vom Systemdruck im zweiten Betätigungszylinder erzeugte Kolbenkraft, zuzüglich der Federkraft, übersteigt, wonach, vom Steuerdruck abhängig, die Schrägscheibe auf geringere Förderleistung zurückgeschwenkt wird.

Für einen Betrieb mit einem Steuerdruck begrenzten Druckniveaus ist vorzugsweise die vom Steuerdruck beaufschlagbare Kolbenfläche des Kolbens des ersten Betätigungszylinders größer gewählt als die vom Systemdruck beaufschlagbare Kolbenfläche des Kolbens des zweiten Betätigungszylinders.

Nachstehend ist die Erfindung anhand eines in der Zeichnung dargestellten Ausführungsbeispiels im Einzelnen erläutert. Es zeigen:
- Fig. 1: einen Längsschnitt einer Axialkolbenpumpe in Schrägscheibenbauart gemäß dem Stand der Technik;
- Fig. 2: einen gegenüber Fig. 1 um 90° verdreht gezeichneten Längsschnitt der Axialkolbenpumpe gemäß dem Stand der Technik;
- Fig. 3: eine Seitenansicht des Ausführungsbeispiels der erfindungsgemäβen Axialkolbenpumpe, wobei die Verstelleinrichtung geschnitten dargestellt ist;
- Fig. 4: eine der Fig. 3 entsprechende Darstellung, wobei die Verstelleinrichtung in dem der maximalen Pumpenförderung entsprechenden Betriebszustand dargestellt ist;
- Fig. 5: eine gegenüber Fig. 3 und 4 vergrößert und abgebrochen gezeichnete Darstellung, wobei die Verstelleinrichtung in dem der Null-Förderung entsprechenden Betriebszustand dargestellt ist;
- Fig. 6: eine gesonderte Darstellung des in Fig. 5 linksseitigen Betätigungskolbens des erfindungsgemäßen Ausführungsbeispiels;
- Fig. 7: einen Längsschnitt der Darstellung von Fig. 6;
- Fig. 8: in gegenüber Fig. 7 etwa 50-fach vergrößerter Darstellung den in Fig. 7 mit X bezeichneten Bereich;
- Fig. 9: eine Seitenansicht eines eine Trennstelle aufweisenden Kolbenringes des Ausführungsbeispiels; und
- Fig. 10: in gegenüber Fig. 9 etwa 50-fach vergrößerter Darstellung den in Fig. 9 mit Y bezeichneten Bereich der Trennstelle.

In den Figuren, von denen Fig. 1 und 2 eine Axialkolbenpumpe gemäß dem Stand der Technik und Fig. 3 bis 10 ein Ausführungsbeispiel der Erfindung zeigen, ist ein Pumpengehäuse mit 1 bezeichnet, in dem eine Zylindertrommel 3 mittels einer Antriebswelle 5 um eine Drehachse 7 drehbar ist. Wie am besten aus den eine Axialkolbenpumpe des Standes der Technik zeigenden Fig. 1 und 2 ersichtlich ist, stützen sich in der Zylindertrommel 3 befindliche, axial bewegbare Kolben 9 über an ihren oberen Enden befindliche Gleitschuhe 11 an der Gleitfläche 13 einer Schrägscheibe 15 ab. Diese ist an ihrer von der Gleitfläche 13 abgewandten Seite über eine kreisbogenförmige Schrägscheibenlagerung 17 am Pumpengehäuse 1 derart bewegbar geführt, dass die Schrägscheibe 15 um eine Schwenkachse schwenkbar ist, die, zur Drehachse 7 senkrecht verlaufend, in der Ebene der Gleitfläche 13 der Schrägscheibe 15 und damit zur Zeichenebene der Fig. 1, 3 und 4 senkrecht verläuft. Mittels einer als Ganzes mit 21 bezeichneten Verstelleinrichtung ist die Schrägscheibe 15 um diese Schwenkachse zwischen den in Fig. 1 und 4 gezeigten, geschwenkten Einstellungen, die der maximalen Förderleistung der Pumpe entsprechen, und den in Fig. 2, 3 und 5 gezeigten Einstellungen auf Null-Förderung schwenkbar, wobei sich hierbei die Ebene der Gleitfläche 13, bezogen auf den vertikalen Verlauf der Drehachse 7, in der Horizontalen befindet, so dass kein Hub der Kolben 9 bei der Rotation der Zylindertrommel 3 erfolgt.

Als der Schrägscheibe 15 zugeordnetes Betätigungsteil weist die Verstelleinrichtung 21 einen Schwenkhebel 23 auf, der an der Schrägscheibe 15 befestigt ist und sich seitlich der Schrägscheibe 15 und der Zylindertrommel 3 erstreckt. Der Schwenkhebel 23 ist am Gehäuse 1 mittels eines Drehzapfens 19 (s. Fig. 2) schwenkbar gelagert. An seinem unteren freien Ende weist der Schwenkhebel 23 eine Anlenkstelle 29 auf, an der Stellglieder der Verstelleinrichtung 21 angreifen, um den Schwenkhebel 23 in der Zeichnungsebene von Fig. 1 und 3 bis 5 zu bewegen und damit die Schrägscheibe 15 um deren Schwenkachse zu verschwenken.

Die Verstelleinrichtung 21 weist, wie Fig. 3 bis 5 zeigen, einen ersten Betätigungszylinder 31 mit einer eine Zylinderachse 32 definierenden Zylinderbuchse 33 auf, in der ein Betätigungskolben 35 geführt ist. Der Kolben 35 ist durch ein mit seiner Kolbenstange 37 einstückiges Drehteil gebildet und weist an seinem freien Ende eine Kugelpfanne 39 auf, die bei Anlage am die Anlenkstelle bildenden Kugelkopf 29 des Schwenkhebels 23 ein Kugelgelenk bildet. Dem ersten Betätigungszylinder 31 entgegengesetzt und mit diesem auf gemeinsamer Zylinderachse 32 liegend, weist die Verstelleinrichtung 21 einen zweiten Betätigungszylinder 43 mit einer Zylinderbuchse 45 auf. In dieser ist ein zweiter Betätigungskolben 47 geführt, der, wie der erste Betätigungskolben 35, zusammen mit seiner Kolbenstange 49 durch ein einstückiges Drehteil gebildet ist. Wie der erste Betätigungskolben 35 weist der zweite Betätigungskolben 47 am freien Ende seiner Kolbenstange 49 eine Kugelpfanne 51 auf, die unter Anlage am Kugelkopf 29 des Schwenkhebels 23 ein zweites Kugelgelenk bildet. Die druckbeaufschlagte Kolbenfläche 53 des ersten Kolbens 35 ist größer als die druckbeaufschlagte Kolbenfläche 55 des zweiten Betätigungskolbens 47. Zwischen der Zylinderbuchse 45 des zweiten Betätigungszylinders 43 und einem Federteller 57, der durch einen radial vorstehenden Bund der Kolbenstange 49 des zweiten Betätigungskolbens 47 gebildet ist, ist eine Druckfeder 59 eingespannt, die die Verstelleinrichtung 21 in die in Fig. 4 gezeigte, der maximalen Pumpenförderung entsprechende Einstellung vorspannt und außerdem die am Kugelkopf 29 des Schwenkhebels 23 gebildeten Kugelgelenke spielfrei hält.

Um die Betätigungskolben 35 und 37 frei von Zwangskräften bei den Einstellbewegungen zu halten, bei denen sich der Kugelkopf 29 des Schwenkhebels 23 mit vertikaler Bewegungskomponente geringfügig aus der Zylinderachse 32 entfernt, ist bei der Erfindung ein Ausgleichsmittel vorgesehen, das das beim Stand der Technik hierfür vorgesehene, im jeweiligen Betätigungskolben befindliche zusätzliche Kugelgelenk ersetzt. Beim vorliegenden Ausführungsbeispiel der Erfindung ist das Ausgleichsmittel durch Führungsflächen am jeweiligen Betätigungskolben 35, 47, der mit seiner Kolbenstange 37 bzw. 49 einstückig ausgebildet ist, und durch eine Führungsfläche am zugeordneten Betätigungszylinder 31, 43, genauer gesagt, durch deren Zylinderbuchse 33 bzw. 45, gebildet. Beim gezeigten Ausführungsbeispiel ist eine spezielle Außenkontur des jeweiligen Betätigungskolbens 35, 47 als Führungsfläche vorgesehen, die Teil des Ausgleichsmittels bildet. Die diesbezügliche Formgebung ist unter Bezug auf die Fig. 6 bis 8 erläutert, die gesonderte Darstellungen des mit seiner Kolbenstange 49 einstückigen zweiten Betätigungskolbens 47 enthalten. Das in diesen Figuren, und insbesondere in Fig. 8, für den kleineren Betätigungskolben 47 gezeigte Umfangsprofil entspricht vollumfänglich dem Umfangsprofil des größeren Betätigungskolbens 35.

Die Fig. 6 und 7 zeigen den Betätigungskolben 47 mit darauf vormontierter Druckfeder 59, die sich einerseits an dem feststehenden Federteller 57 der Kolbenstange 49 und am anderen Ende an einem auf der kreiszylindrischen Außenfläche 61 der Kolbenstange 49 verschiebbaren Federteller abstützt, bei dem es sich um einen aus zwei Ringhälften 63 und 65 zusammengesetzten Federteller handelt. Bei dem in Fig. 6 und 7 gezeigten, entspannten Zustand der Druckfeder 59 liegt der geteilte Federteller 63, 65 an einer Stufe 67 der Kolbenstange 49 an. Die Gestaltung der Außenkontur der Betätigungskolben 35 und 47, die als Teil des Ausgleichsmittels eine begrenzte Auslenkbewegung der Achse der Kolbenstangen 37, 49 aus der Zylinderachse 32 ermöglicht, ist lediglich für das Beispiel des kleineren Kolbens 47 in Fig. 8 näher dargestellt. Wie gezeigt, ist in der Nähe der vorderen Kolbenfläche 55 eine Dichtzone 69 aus einem Kolbenringpaket 70 gebildet, das aus drei gleich ausgebildeten Kolbenringen 71 besteht, von denen einer in Fig. 9 und 10 näher dargestellt ist. An der von der Kolbenfläche 55 abgewandten Seite schließt sich (s. Fig. 8) an die Kolbenringe 71 eine Führungszone 73 an. Diese ist aus einem Umfangsabschnitt 75 gebildet, der die jeweilige kolbenseitige Führungsfläche bildet und eine leichte ballige Wölbung besitzt, die derart gewählt ist, dass der Kolben 47 auch bei geringer Achsabweichung in der jeweiligen Zylinderbuchse 33, 45 geführt ist, die die zylinderseitige Führungsfläche bildet. An den Abschnitt 75 schließt sich wiederum ein im Außenumfang zurückgenommener Abschnitt 77 (Fig. 8) an, der den Übergang zu den im Außendurchmesser weiter verringerten Umfangsabschnitten der Kolbenstange 49 bildet.

Die Fig. 9 und 10 zeigen die Bauweise der Kolbenringe 71. In der Fig. 10 ist der in Fig. 9 mit Y bezeichnete geöffnete Bereich des jeweiligen Kolbenringes 71 näher dargestellt. Wie gezeigt, ist dieser Bereich derart verzahnt, dass der Kolbenring 71 elastisch nachgiebig ist, weil am Übergangsbereich seiner Ringenden 80 Freiräume 79 vorhanden sind, innerhalb deren sich die beiden Ringenden 80, wie mit Richtungspfeilen 81 angedeutet, gegeneinander bewegen können, während sie an einer Trennstelle 83 aneinander gleiten, die eine Dichtfläche bildet. Für die Schmiermittelversorgung der am Kugelkopf 29 mit den Kugelpfannen 39 und 51 gebildeten Kugelgelenke ist in dem mit dem Systemdruck beaufschlagbaren Kolben 47 eine in der Kolbenstange 49 durchgehende Schmiermittelbohrung 85 gebildet, die, von einer an der Kolbenfläche 55 liegenden Drosselstelle 87 ausgehend, bis zur Kugelpfanne 51 führt und sich von dort über eine Bohrung 89 im Kugelkopf 29 bis zur Kugelpfanne 39 des größeren Kolbens 35 fortsetzt.

Wie erwähnt, ist der Druckraum 91 des Betätigungszylinders 31 (Fig. 3 und 5) mit dem die Verstelleinrichtung 21 betätigenden Steuerdruck beaufschlagbar, während der Druckraum 93 des Betätigungszylinders 43 (Fig. 4) mit dem Systemdruck beaufschlagbar ist. Die Fig. 4 zeigt die Einstellung auf maximale Förderleistung bei fehlendem Steuerdruck im Druckraum 91 des größeren Betätigungskolbens 35. Durch den im Druckraum 93 des kleineren Betätigungskolbens 47 wirkenden Systemdruck und die Kraft der Druckfeder 59, die sich über den geteilten Federteller 63, 65 an der Zylinderbuchse 45 abstützt, sind die Kolben 35 und 47 in der Zeichnung nach rechts verschoben und der Schwenkhebel 23 in die in Fig. 4 gezeigte Stellung ausgeschwenkt. Um die Verstelleinrichtung 21 auf geringere Förderleistung einzustellen, wird dem Druckraum 91 des Betätigungszylinders 31 ein entsprechender Steuerdruck zugeführt. Sobald dieser die kombinierte Kraft, die aus dem Systemdruck im Druckraum 93 des kleineren Kolbens 47 und aus der Kraft der Druckfeder 59 resultiert, übersteigt, bewegen sich die Kolben 35, 47 in der Zeichnung nach links, wobei die Förderleistung bis auf Null-Förderleistung verringerbar ist, die in Fig. 3 und 5 dargestellt ist, wobei sich der geteilte Federteller 63, 65 auf dem zylindrischen Abschnitt 61 der Kolbenstange 49 verschoben und von der Stufe 67 wegbewegt hat, wobei die Druckfeder 59 zusammengedrückt ist. Durch die Wirkung der Druckfeder 59 ist auch bei Stillstand der Pumpe und damit fehlendem Systemdruck die Verstelleinrichtung auf die maximale Förderleistung eingestellt, die in Fig. 4 gezeigt ist.

## Patentansprüche

1. Axialkolbenpumpe in Schrägscheibenbauart, insbesondere für Hydraulikanlagen, mit einer in einem Pumpengehäuse (1) um eine Drehachse (7) rotierend antreibbaren Zylindertrommel (3), in der Kolben (9) axial bewegbar angeordnet sind, die sich mit ihrem außerhalb der Zylindertrommel (3) zugänglichen Betätigungsende an einer Schrägscheibe (15) zumindest mittelbar abstützen, die zur Einstellung des Hubes der Kolben (9) und damit des durch diese erzeugten Fluid-Systemdrucks in gewünschte Neigungswinkel relativ zur Drehachse (7) mittels einer Verstelleinrichtung (21) schwenkbar ist, die zumindest einen Schwenkhebel (23) aufweist, der mittels eines Stelltriebes in mindestens eine Richtung auslenk- und wieder rückstellbar ist und der in mindestens einem hydraulisch betätigbaren Betätigungszylinder (31, 43) jeweils einen Betätigungskolben (35) aufweist, der an einem Ende an einer Anlenkstelle (29) des Schwenkhebels (23) angreift, wobei der zumindest eine Betätigungskolben (35, 47) an seinem der Anlenkstelle (29) abgekehrten Ende eine Führungsfläche (73, 75) aufweist, die einstückig Teil des Betätigungskolbens (35, 47) und in Anlage mit einer zugeordneten Führungsfläche (33, 45) des Betätigungszylinders (31, 43) ist, wobei mindestens ein Ausgleichsmittel (75, 70, 59) vorhanden ist, das die Führungsflächen (73, 75; 33, 45) in ihrer jeweiligen Lage zueinander ausrichtet, wobei zwei Betätigungskolben (35, 47) vorgesehen sind, die beide mindestens eines der Ausgleichsmittel aufweisen, wobei ein zweiter Betätigungszylinder (43) mit gemeinsamer, zur Drehachse (7) senkrechter Zylinderachse (32) dem ersten Betätigungszylinder (31) gegenüberliegt, wobei der Betätigungskolben (47) des zweiten Betätigungszylinders (43) hydraulisch entgegen der Bewegung des Kolbens (35) des ersten Betätigungszylinders (31) bewegbar ist, und wobei das Ende einer Kolbenstange (49) des zweiten Betätigungszylinders (43) am Betätigungsteil (23) der Schrägscheibe (15) ein Kugelgelenk (29, 51) ausbildet, **dadurch gekennzeichnet, dass** ein zweites Ausgleichsmittel zwischen dem zweiten Betätigungszylinder (43) und dessen Kolbenstange (49) mit einer die ballig gestaltete Führungsfläche (75) bildenden Führungszone (73) des Kolbens (47) des zweiten Betätigungszylinders (43) gebildet ist.

2. Axialkolbenpumpe nach Anspruch 1, **dadurch gekennzeichnet, dass** das Ausgleichsmittel zumindest teilweise aus
- einer ballig ausgebildeten Außenkontur (75) zumindest einer der Führungsflächen (73, 75) und/oder
- einer federnd nachgiebigen Dichtungsanordnung (70) am freien Ende zumindest eines jeweiligen Betätigungskolbens (35, 47) und/oder
- einer Druckfederanordnung (59) und/oder
- einer Schmiermittelversorgung (85, 87, 89) gebildet ist.

3. Axialkolbenpumpe nach Anspruch 1 oder 2, **dadurch gekennzeichnet, dass** ein Betätigungskolben (47) mit seiner freien Stirnseite (55) an einer Systemdruck- und der andere Betätigungskolben (35) mit seiner freien Stirnseite (53) an eine Steuerdruckseite angeschlossen ist, die Teil der Betätigungseinrichtung für die Verstelleinrichtung (21) sind.

4. Axialkolbenpumpe nach einem der vorstehend genannten Ansprüche, **dadurch gekennzeichnet, dass** die Schmiermittelversorgung einen Längskanal (85) durch einen der Betätigungskolben (47), der vorzugsweise der Systemdruckseite zugeordnet ist, sowie einen weiteren Kanal (89) in der Anlenkstelle (29) des Schwenkhebels (23) aufweist.

5. Axialkolbenpumpe nach einem der vorstehend genannten Ansprüche, **dadurch gekennzeichnet, dass** der jeweilige Betätigungskolben (35, 47), zu seiner Stirnseite (53, 55) benachbart, eine durch mindestens einen Kolbenring (71) gebildete Dichtzone (69) und an diese anschließend die Führungszone (73) aufweist, die die eine ballige Führungsfläche (75) bildet, die durch Anlage an der Führungsfläche (33, 45) des Betätigungszylinders (31, 43) das Ausgleichsmittel bildet, und dass sich an die Führungszone (73) ein im Durchmesser verringerter Abschnitt (77) anschließt, der den Übergang zur Kolbenstange (37, 49) des Betätigungskolbens (35, 47) bildet.

6. Axialkolbenpumpe nach einem der Ansprüche 2 bis 5, **dadurch gekennzeichnet, dass** die Anlenkstelle durch ein Kugelgelenk mit einem am freien Ende des Schwenkhebels (23) gebildeten Kugelkopf (29) und einer Kugelpfanne (39, 51) am jeweiligen Betätigungskolben (35, 47) gebildet ist, und dass die Federanordnung (59) Kugelkopf (29) und jeweilige Kugelpfanne (39, 51) kraftschlüssig miteinander in Anlage hält.

7. Axialkolbenpumpe nach einem der Ansprüche 2 bis 6, **dadurch gekennzeichnet, dass** die Federanordnung (59) die Schrägscheibe (15) in die der maximalen Pumpenförderung entsprechende Schwenkstellung vorspannt.

8. Axialkolbenpumpe nach einem der vorstehend genannten Ansprüche, **dadurch gekennzeichnet, dass** sich der Schwenkhebel (23) seitlich der Schrägscheibe (15) und der Zylindertrommel (3) bei der Einstellung auf Null-Pumpenförderung parallel zur Drehachse (7) erstreckt und an seinem freien Ende das Kugelgelenk (29, 39, 51) aufweist.

9. Axialkolbenpumpe nach einem der Ansprüche 2 bis 8, **dadurch gekennzeichnet, dass** die Federanordnung eine Druckfeder (59) aufweist, die die Kolbenstange (49) des zweiten Betätigungskolbens (43) für die Bewegung vorspannt, die dem Ausfahren des Betätigungskolbens (47) des zweiten Betätigungszylinders (43) und dem Einfahren des Betätigungskolbens (35) des ersten Betätigungszylinders (31) und damit dem Schwenken des Schwenkhebels (23) aus der achsparallelen Richtung in Richtung auf die Stellung der maximalen Pumpenförderung entspricht.

10. Axialkolbenpumpe nach einem der Ansprüche 3 bis 9, **dadurch gekennzeichnet, dass** die vom Steuerdruck beaufschlagbare Stirnfläche (53) des Kolbens (35) des ersten Betätigungszylinders (31) größer gewählt ist als die vom Systemdruck beaufschlagbare Kolbenfläche (55) des Kolbens (47) des zweiten Betätigungszylinders (43).

11. Axialkolbenpumpe nach einem der vorstehenden Ansprüche, **dadurch gekennzeichnet, dass** der jeweilige Betätigungskolben (35, 47), zu seiner Stirnseite (53, 55) benachbart, eine durch mindestens einen Kolbenring (71) gebildete Dichtzone (69) aufweist, die aus einem Kolbenringpaket (70) gebildet ist, das aus mindestens zwei, vorzugsweise drei, gleich ausgebildeten Kolbenringen (71) besteht.

12. Axialkolbenpumpe nach einem der vorstehenden Ansprüche, **dadurch gekennzeichnet, dass** der jeweilige Betätigungskolben (35, 47), zu seiner Stirnseite (53, 55) benachbart, eine durch mindestens einen Kolbenring (71) gebildete Dichtzone (69) aufweist, der durch am Übergangsbereich seiner Ringenden (80) ausgebildete Freiräume (79) elastisch nachgiebig ausgebildet ist, innerhalb deren sich die beiden Ringenden (80) gegeneinander bewegen können.

## Claims

1. Axial piston pump with swashplate design, especially for hydraulic systems, having a cylinder drum (3) that can be driven around a rotary shaft (7) in a pump housing (1), pistons (9) being arranged such that they can move in an axial direction in said drum, said pistons being supported, at least indirectly, with their actuating end, which is accessible outside the cylinder drum, (3) on a swashplate (15), which can be tilted to adjust the stroke of the pistons (9) and thus the fluid system pressure generated by said pistons to the desired angle of inclination relative to the rotary shaft (7) by means of an adjustment device (21), which comprises at least one swivel lever (23), which can be deflected and reset in at least one direction by means of an actuator and which comprises one actuating piston (35) in each of the at least one hydraulically actuatable actuating cylinders (31, 43), said actuating piston acting at one end on an articulation point (29) of the swivel lever (23), the at least one actuating piston (35, 47) having, at its end facing away from the articulation point (29), a guide surface (73, 75), which forms an integral part of the actuating piston (35, 47) and is in contact with an assigned guide surface (33, 45) of the actuating cylinder (31, 43), at least one compensating means (75, 70, 59) being provided to align the guide surfaces (73, 75; 33, 45) with respect to one another in their respective position, two actuating pistons (35, 47) being provided, both of which have at least one of the compensation means, a second actuating cylinder (43), with a shared cylinder axis (32) perpendicular to the rotary shaft, facing the first actuating cylinder (31), the actuating piston (47) of the second actuating cylinder (43) being able to be moved hydraulically in the opposite direction to the movement of the piston (35) of the first actuating cylinder (31), and the end of a piston rod (49) of the second actuating cylinder (43) forming a ball joint (29, 51) on the actuating part (23) of the swashplate (15), **characterised in that** a second compensating means is formed between the second actuating cylinder (43) and the piston rod (49) thereof with a guide area (73) of the piston (47) of the second actuating cylinder (43), said guide area forming the spherically shaped guide surface (75).

2. Axial piston pump according to claim 1, **characterised in that** the compensation means is formed at least partially by
- a spherically shaped outer contour (75) of at least one of the guide surfaces (73, 75) and/or
- a resiliently flexible sealing arrangement (70) on the free end of at least one respective actuating piston (35, 47) and/or
- a compression spring arrangement (59) and/or
- a lubricant supply (85, 87, 89).

3. Axial piston pump according to either claim 1 or claim 2, **characterised in that** one actuating piston (47) is connected with its free end face (55) to a system pressure side and the other actuating piston (35) is connected with its free end face (53) to a control pressure side, these being part of the actuating device for the adjustment device (21).

4. Axial piston pump according to any of the aforementioned claims, **characterised in that** the lubricant supply comprises a longitudinal channel (85) through one of the actuating pistons (47), which is preferably assigned to the system pressure side, and another channel (89) in the articulation point (29) of the swivel lever (23).

5. Axial piston pump according to any of the aforementioned claims, **characterised in that** the respective actuating piston (35, 47), adjacent to its end face (53, 55), comprises a sealing area (69) formed by at least one piston ring (71) and, adjacent to this, the guide area (73), which forms a spherical guide surface (75), which forms the compensation means by contact with the guide surface (33, 45) of the actuating cylinder (31, 43), and **in that** a section (77) with a reduced diameter is connected to the guide area (73), said section forming the transition to the piston rod (37, 49) of the actuating piston (35, 47).

6. Axial piston pump according to any of claims 2 to 5, **characterised in that** the articulation point is formed by a ball joint with a ball head (29) formed on the free end of the swivel lever (23) and a ball socket (39, 51) on the respective actuating piston (35, 47), and **in that** the spring arrangement (59) holds the ball head (29) and the respective ball socket (39, 51) in contact with each other in a force-locking manner.

7. Axial piston pump according to any of claims 2 to 6, **characterised in that** the spring arrangement (59) preloads the swashplate (15) in the tilted position corresponding to the maximum pump output.

8. Axial piston pump according to any of the aforementioned claims, **characterised in that** the swivel lever (23) on the side of the swashplate (15) and the cylinder drum (3) extends parallel to the rotary shaft (7) when set to zero pump output and comprises the ball joint (29, 39, 51) at its free end.

9. Axial piston pump according to any of claims 2 to 8, **characterised in that** the spring arrangement comprises a compression spring (59), which preloads the piston rod (49) of the second actuating piston (43) for the movement corresponding to the actuating piston (47) being extended from the second actuating cylinder (43) and the actuating piston (35) of the first actuating cylinder (31) being retracted and thus to the swivel lever (23) tilting from the direction parallel to the shaft to a direction towards the position of maximum pump output.

10. Axial piston pump according to any of claims 3 to 9, **characterised in that** the end face (53) of the piston (35) of the first actuating cylinder (31), to which face control pressure can be applied, is selected to be larger than the piston surface (55) of the piston (47) of the second actuating cylinder (43), to which surface system pressure can be applied.

11. Axial piston pump according to any of the aforementioned claims, **characterised in that** the respective actuating piston (35, 47), adjacent to its end face (53, 55), comprises a sealing area (69) formed by at least one piston ring (71), said area being formed by a piston ring pack (70), which consists of at least two, preferably three, identically shaped piston rings (71).

12. Axial piston pump according to any of the aforementioned claims, **characterised in that** the respective actuating piston (35, 47), adjacent to its end face (53, 55), comprises a sealing area (69) formed by at least one piston ring (71), said ring being designed to be elastically flexible by free spaces (79) formed at the transition region of its ring ends (80), within which spaces the two ring ends (80) can move in relation to one another.

## Revendications

1. Pompe à pistons axiaux du type de construction à disque oblique, notamment pour des installations hydrauliques, comprenant un tambour (3) cylindrique qui peut, dans un corps (1) de pompe, être entraîné en rotation autour d'un axe (7) de rotation, dans lequel sont montées avec possibilité de se déplacer axialement, des pistons (9) qui, par leur extrémité d'actionnement accessible à l'extérieur du tambour (3) cylindrique, s'appuient, au moins indirectement, sur un disque (15) oblique qui, pour le réglage de la course des pistons (9) et ainsi de la pression du système de fluide produite par ceux-ci, peut pivoter, de l'angle d'inclinaison souhaité par rapport à l'axe (7) de rotation, au moyen d'un dispositif (21) de réglage, qui a au moins un levier (23) pivotant qui, au moyen d'un actionnement de réglage, peut être dévié dans au moins une direction et être à nouveau ramené et qui a, dans au moins un cylindre (31, 43) d'actionnement à actionnement hydraulique, respectivement un piston (35) d'actionnement, qui attaque une extrémité en un point (29) d'articulation du levier (23) pivotant, dans laquelle le au moins un piston (35, 47) d'actionnement a, à son extrémité non tournée vers le point (29) d'articulation, une surface (73, 75) de guidage, qui est une partie d'une seule pièce du piston (35, 47) d'actionnement et est en contact avec une surface (33, 45) de guidage associée du cylindre (31, 43) d'actionnement, dans laquelle il y a au moins un moyen (75, 70, 59) de compensation, qui oriente les surfaces (73, 75 ; 33, 45) de guidage l'une par rapport à l'autre dans leur position respective, dans laquelle, il est prévu deux pistons (35, 47) d'actionnement, qui ont tous deux au moins l'un des moyens de compensation, dans laquelle un deuxième cylindre (43) d'actionnement, ayant un axe (32) de cylindre conjoint perpendiculaire à l'axe (7) de rotation, fait face au premier cylindre (31) d'actionnement, dans laquelle le piston (47) d'actionnement du deuxième cylindre (43) d'actionnement peut se déplacer hydrauliquement dans le sens contraire au déplacement du piston (35) du premier cylindre (31) d'actionnement, et dans laquelle l'extrémité d'une tige (49) de piston du deuxième cylindre (43) d'actionnement constitue une rotule (29, 51) à la partie (23) d'actionnement du disque (15) oblique, **caractérisée en ce qu'**un deuxième moyen de compensation est formé entre le deuxième cylindre (43) d'actionnement et sa tige (49) de piston par une zone (73) de guidage bombée, formant la surface (75) de guidage, du piston (47) du deuxième cylindre (43) d'actionnement.

2. Pompe à pistons axiaux suivant la revendication 1, **caractérisée en ce que** le moyen de compensation est formé au moins en partie
- d'un contour (75) extérieur bombé au moins de l'une des surfaces (73, 75) de guidage et/ou
- d'un agencement (70) d'étanchéité cédant élastiquement à l'extrémité libre d'au moins un piston (35, 47) d'actionnement respectif et/ou
- d'un agencement (59) de ressort de compression et/ou
- d'une alimentation (85, 87, 89) en agent lubrifiant.

3. Pompe à pistons axiaux suivant la revendication 1 ou 2, **caractérisée en ce qu'**un piston (47) d'actionnement est, par son côté (55) frontal libre, raccordé à un côté de pression de système et l'autre piston (35) d'actionnement est, par son côté (53) frontal libre, raccordé à un côté de pression de commande, qui font partie du dispositif d'actionnement du dispositif (21) de réglage.

4. Pompe à pistons axiaux suivant l'une des revendications mentionnées précédemment, **caractérisée en ce que** l'alimentation en agent lubrifiant a un conduit (85) longitudinal dans l'un des pistons (47) d'actionnement, qui, de préférence, est associé au côté de pression du système, ainsi qu'un autre conduit (89) dans le point (29) d'articulation du levier (23) pivotant.

5. Pompe à pistons axiaux suivant l'une des revendications mentionnées précédemment, **caractérisée en ce que** le piston (35, 47) d'actionnement respectif a, au voisinage de son côté (53, 55) frontal, une zone (69) d'étanchéité formée par au moins un segment (71) de piston et, se raccordant à celle-ci, la zone (73) de guidage, qui forme une surface (75) de guidage bombée, qui forme le moyen de compensation par contact avec la surface (33, 45) de guidage du cylindre (31, 43) d'actionnement et **en ce que**, à la zone (73) de guidage, se raccorde une partie (77) de diamètre diminué, qui forme la transition à la tige (37, 49) du piston (35, 47) d'actionnement.

6. Pompe à pistons axiaux suivant l'une des revendications 2 à 5, **caractérisée en ce que** le point d'articulation est formé par une rotule ayant une tête (29) sphérique formée à l'extrémité libre du levier (23) pivotant et un coussinet (39, 51) au piston (35, 47) d'actionnement respectif, et **en ce que** l'agencement (59) de ressort maintient en contact l'un avec l'autre à coopération de force la tête (29) sphérique et le coussinet (39, 51) respectif.

7. Pompe à pistons axiaux suivant l'une des revendications 2 à 6, **caractérisée en ce que** l'agencement (59) de ressort précontraint le disque (15) oblique dans la position de pivotement correspondant au refoulement maximum de la pompe.

8. Pompe à pistons axiaux suivant l'une des revendications mentionnées précédemment, **caractérisée en ce que** le levier (23) pivotant s'étend latéralement au disque (15) oblique et le tambour (3) cylindrique s'étend, lors du réglage au refoulement zéro de la pompe, parallèlement à l'axe (7) de rotation et a la rotule (29, 39, 51) à son extrémité libre.

9. Pompe à pistons axiaux suivant l'une des revendications 2 à 8, **caractérisée en ce que** l'agencement de ressort à un ressort (59) de compression, qui précontraint la tige (49) de piston du deuxième piston (43) d'actionnement pour le déplacement, qui correspond à la sortie du piston (47) d'actionnement du deuxième cylindre (43) d'actionnement et à l'entrée du piston (35) d'actionnement du premier cylindre (31) d'actionnement et ainsi au pivotement du levier (23) pivotant hors de la direction parallèle à l'axe en direction de la position du refoulement maximum de la pompe.

10. Pompe à pistons axiaux suivant l'une des revendications 3 à 9, **caractérisée en ce que** la surface (53) frontale, pouvant être soumise à la pression de commande, du piston (35) du premier cylindre (31) d'actionnement est choisie plus grande que la surface (55), pouvant être soumise à la pression du système, du piston (47) du deuxième cylindre (43) d'actionnement.

11. Pompe à pistons axiaux suivant l'une des revendications précédentes, **caractérisée en ce que** le piston (35, 47) d'actionnement respectif a, au voisinage de son côté (53, 55) frontal, une zone (69) d'étanchéité, qui est formée par au moins un segment (71) de piston et qui est formée d'un paquet (70) de segments de piston constitué d'au moins deux, de préférence trois segments (71) de piston constitués pareillement.

12. Pompe à pistons axiaux suivant l'une des revendications précédentes, **caractérisée en ce que** le piston (35, 47) d'actionnement respectif a, au voisinage de son côté (53, 55) frontal, une zone (69) d'étanchéité, qui est formée par au moins un segment (71) de piston, qui est constituée, en cédant élastiquement, par des espaces (79) libres constitués à la partie de transition de ses extrémités (80) de segment, espaces libres à l'intérieur desquels les deux extrémités (80) de segment peuvent se déplacer l'une par rapport à l'autre.
